# EUROPÄISCHE PATENTSCHRIFT

(11) **EP 0 203 125 B1**
(45) Veröffentlichungstag und Bekanntmachung des Hinweises auf die Patenterteilung: **25.07.1990**
(21) Anmeldenummer: 85905814.1
(22) Anmeldetag: 16.11.1985
(51) Int. Cl.: G09G 1/04

(54) **EINRICHTUNG ZUR BESEITIGUNG DES ZWISCHENZEILENFLIMMERNS**
DEVICE FOR ELIMINATING THE INTERLINE FLICKER
DISPOSITIF D'ELIMINATION DU SCINTILLEMENT ENTRE LES LIGNES

(30) Priorität: 16.11.1984 DE 3441905
(43) Veröffentlichungstag der Anmeldung: 03.12.1986
(73) Patentinhaber: Deutsche Thomson-Brandt GmbH, 78003 Villingen-Schwenningen (DE)
(72) Erfinder: GLEIM, Günter, D-7730 VS-Marbach (DE); HARTMANN, Uwe, D-7730 VS-Villingen (DE); MAI, Udo, D-7730 VS-Villingen 23 (DE); OHNEMUS, Fritz, D-7730 VS-Villingen (DE)
(86) Internationale Anmeldenummer: EP8500624
(87) Internationale Veröffentlichungsnummer: WO8603046

(56) Entgegenhaltungen:
- EP-A- 0 053 207
- BG-A- 2 062 401
- US-A- 3 962 604
- US-A- 4 415 889

## Beschreibung

Die Erfindung geht aus von einer Einrichtung zur Beseitigung des Zwischenzeilenflimmern bei der Darstellung von graphischen Zeichen auf einem Bildwiedergabeschirm, beispielsweise einer Fernsehbildröhre, zusammen mit einem Fernsehbild.

Das nach der Fernsehnorm gesendete Fernsehsignal wird nach dem Zeilensprungverfahren wiedergegeben. Dies hat den Zweck, die Flimmerfrequenz derart zu erhöhen, daß sei praktisch nicht mehr wahrnehmbar ist. Beim Zeilensprungverfahren wird ein Fernsehbild dadurch erzeugt, daß zwei nacheinander geschriebene Halbbilder mit je einer Anzahl von k plus 1/2 Zeilen wiedergegeben werden, wobie die Halbbilder kammartig verschachtelt sind, indem abwechselnd die geradzahligen Zeilen und die ungeradzahligen Zeilen geschrieben werden. Dadurch wird für ein Vollbild die Bildwechselfrequenz erhöht. Nun hat dieses Zeilensprungverfahren einen großen Nachteil, weil das sogenannte Zwischenzeilenflimmern besonders dann stark in Erscheinung tritt, wenn stehende Bilder, insbesondere graphische Zeichen, wiedergegeben werden sollen. Besonders stark tritt das Zwischenzeilenflimmern bei waagrechten Linien auf. Deshalb ist es bekannt, bei der Wiedergabe von derartigen Zeichen den Zeilensprung abzuschalten, indem zwei Halbbilder übereinander geschrieben werden. Dadurch ist das durch vertikale Unruhe des dargestellten Zeichens gekennzeichnete Zwischenzeilenflimmern nicht mehr sichtbar (DE-A-29 49 020).

Es ist bekannt (EP-A-0 053 207) bei der Wiedergabe von graphischen Zeichen den Zeilensprung abzuschalten. Diese geschieht während des ganzen Halbbildes, in welchem ein graphisches Zeichen vorhanden ist. Bei einem gleichzeitig hinterlegtem Fernsehbild hat dies aber wieder den Nachteil, daß durch Fehlen des Zeilensprungs das Bild mit einer geringen Auflösung wiedergegeben wird.

Es ist auch bekannt, gleichzeitig während der Wiedergabe der graphischen Zeichen auch ein gesendetes Fernsehbild als Hintergrund wiederzugeben. Bei genereller Abschaltung des Zeilensprunges nach der soeben beschriebenen Methode ergibt sich für das wiedergegebene Fernsehbild der Nachteil, daß die Auflösung gering ist, weil die Zeilen paarig stehen. Es ist jedoch erwünscht, daß bei diesem sogenannten Mixbetrieb auch das im Hintergund wiedergegebene Fernsehbild in seiner Qualität nicht verschlechtert wird. Deshalb ist bekannt, den Zeilensprung nur dann abzuschalten, wenn während einiger Zeilen, z.B. am unteren Bildrand, eingeblendete graphische Zeichen wiedergegeben werden. Auf diese Weise ist der größte Teil des Fernsehbildes zwar gut, jedoch während der Dauer der Einblendung der Zeichen weniger gut aufgelöst. Dies ist in der DE-A-30 38 144 beschrieben. Die Abschlatung des Zeilensprungs erfolgt durch eine vertikale zusätzliche Ablenkung des Elektronenstrahls mit Hilfe der Vertikalhauptablenkwicklung.

Da hier jedoch der Zeilensprung während der Dauer der ganzen Zeile ausgeschaltet ist, ergeben sich nachteilig waagerechte Streifen, die als Störmuster dem Fernsehbild überlagert sind.

Der Erfindung liegt die Aufgabe zugrunde, das Zwischenzeilenflimmern für die Wiedergabe von eingeblendeten graphischen Zeichen zu beseitigen, ohne die Qualität eines gleichzeitig empfangenen Fernsehsignals zu verschlechtern. Diese Aufgabe wird durch die im Patentanspruch angegebene Erfindung gelöst. Weitere Ausgestaltungen der Erfindung ergeben sich aus den Unteransprüchen.

Die Erfindung bringt den Vorteil einer verbesserten Fernsehbildwiedergabe bei gleichzeitiger Wiedergabe graphischer Zeichen, weil der Zeilensprung nicht nur zeilenfrequent, sondern videofrequent abgeschaltet wird, wobei der Zeilensprung aber während der Dauer der grapischen Zeichen erhalten bleibt.

Nachstehend sei die Erfindung an einem Ausführungsbeispiel mit Hilfe der Zeichnung näher erläutert.
Figur 1 zeigt die Schaltungsanordnung der Erfindung;
Figur 2 zeigt die Anordnung der Erfindung in einem Fernsehempfänger.

Angenommen, es soll während der Wiedergabe eines Btx-bzw. VT-Signals der Zeilensprung ausgeschaltet werden. Der Btx-Decoder liefert z.B. ein Ausblendsignal, das während der Zeicheneinblendung zur Austastung des unterlegten Fernsehsignals dient, um den Kontrast des Zeichens zu erhöhen. Dieses Ausblendsignal wird in Verbindung mit dem Halbbildkennungssignal UNDverknüpft. Das Ausblendsignal FB (fast-blanking) wird auf die Basis eines NPN-Transistors 1 gelegt, dessen Kollektor über einen Arbeitswiderstand 2 mit der Betriebsspannungsquelle UB verbunden ist. Der Emitter des Transistors 1 ist über einen Widerstand 3 mit Masse verbunden. An den Emitter wird über einen Vorwiderstand 4 des Halbbildkennungssignal HK gelegt, welches den Transistor 1 nur für die Dauer eines Halbbildes leitfähig schaltet. An den Kollektor des Transistors 1 ist die Basis eines weiteren PNP-Transistors 5 geschaltet, dessen Emitter über den Widerstand 6 an der Betriebsspannungsquelle UB liegt und in dessen Kolllektorkreis eine Zusatzablenkspulenpaar geschaltet ist, die so in der Nähe der Vertikalhauptablenkwicklung am Bildröhrenhals angeordnet ist, daß der durch diese fliessende Strom die zusätzliche Vertikalverschiebung des Eletronenstrahls hervorruft. Der beschriebene zusätzliche Ablenkgenerator schaltet den Zeilensprung nur während der Dauer des eingeblendeten Zeichens ab. Er muß deshalb in der Lage sein, videofrequent ein- und abzuschalten. Die Umschaltzeit liegt in der Größenordnung von 200 ms. Deshalb ist für die Ausschaltung des Zeilensprungs die Hauptablenkspule wegen ihrer großen Induktivität und der Wicklungskapazität ungeeignet. Aush ist der vorhandene Ablenkverstärker nicht fähig, die erforderlichen schnellen Stromänderungen zu erzeugen. Es ist deshalb ein Ablenkgenerator mit einer Grenzfrequenz 4,5 MHz erforderlich. In Verbindung mit einer kleinen zusätzlichen Hilfsablenkspule geringer Induktivität kann die benötigte Ablenkleistung aufgebracht werden. Die Zeitkonstante L/R muß wegen der hohen Schaltgeschwindigkeit klein sein. Sehr kostengünstig ist die Verwendung einer auf eine Folie gedruckten Spule, die um den Röhrenhals gelegt wird. Wesentlich ist, daß die Transistoren des Ablenkgenerators nicht in den Sättigungsbereich ausgesteuert werden, damit der Umschlatvorgang infolge von gespeicherten Ladungsträgern nicht verzögert wird. Durch entsprechende Wahl der Arbeitspunkte der Transistoren des zusätzlichen Ablenkgenerators wird dieses erreicht. Wegen der geringen Ablenkleistung sind kleine Transistoren ausreichend. Zweckmäßigerweise wird der Ablenkgenerator auf der Fassungsplatte 8 der Fernsehbildröhre 9 angeordnet, wie in Figur 2 dargestellt. Wesentlich ist, daß die Zuleitung 10 zur zusätzlichen Ablenkspule 7 sehr kurz sind, um die Zuleitungsinduktivität klein zu halten. Das Ablenkspulenpaar befindet sich am Röhrenhals der Bildröhre 9 unterhalb der Ablenkeinheit 12, welche zwecks Erkennung der Ablenkspule 7 teilweise aufgeschnitten ist. Eine Steckverbindung 11 verbindet die Schaltung des Ablenkgenerators mit den auf dem Gerätechassis befindlichen Signalspannungs- und Betriebsspannungsquellen.

## Patentansprüche

1. Einrichtung zur Beseitigung des Zwischenzeilenflimmerns bei der Darstellung von graphischen Zeichen auf einem Bildwiedergabeschirm zusammen mit einem Fernsehbild unter Verwendung eines Ausblendsignals (fast-blanking FB), welches für die Dauer dieses Signals das Fernsehsignal aus- und das graphische Zeichen zur Wiedergabe auf dem Schirm einblendet, mit einem zusätzlichen Ablenkverstärker (1-6) zur zusätzlichen vertikalen Ablenkung der Elektronenstrahlen in der Bildwiedergaberöhre (9) um im wesentlichen eine Zeilenbreite während der Dauer eines Halbbildes, wobei der Ablenkverstärker (1-6) eine zusätzliche Vertikalablenkwicklung (7) geringer Induktivität speist, dadurch gekennzeichnet, daß der Ablenkverstärker (1-6) nur während der Anwesenheit des fast-blanking-Signals (FB) aktiv geschaltet ist, wobei der Arbeitspunkt des Ablenkverstärkers (1-6) derart eingestellt ist, daß die verwendeten Transistoren (1, 5) nicht bis zur Sättigung durchgesteuert werden.

2. Einrichtung nach Anspruch 1, dadurch gekennzeichnet, daß der zusätzliche Ablenkverstärker (1-6) zur Verringerung der Zuleitungsinduktivität räumlich sehr nahe an der Zusatzablenkwicklung (7) angeordnet ist.

3. Einrichtung nach Anspruch 1, dadurch gekennzeichnet, daß der zusätzliche Ablenkverstärker (1-6) auf der Bildröhrenfassungsplatte (8) angeordnet ist.

4. Einrichtung nach Anspruch 1, dadurch gekennzeichnet, daß die Zusatzablenkwicklung (7) aus einer um den Bildröhrenhals gelegten Folienspule besteht.

5. Einrichtung nach einem der Ansprüche 1 bis 5, dadurch gekennzeichnet, daß eine Koinzidenzschaltung vorgesehen ist, die aus der Koinzidenz eines zusammen mit dem Signal der graphischen Zeichen übertragenen Ausblendimpulses (fast-blanking) und eines Halbbildkennungssignals die Steuergröße für die Zusatzwicklung (7) erzeugt.

6. Einrichtung nach Anspruch 6, dadurch gekennzeichnet, daß die Steuergröße für die Zusatzwicklung (7) von einem Ablenkverstärker geliefert wird, der bei der Koinzidenz freigegeben bzw. aktiviert wird.

## Revendications

1. Dispositif pour l'élimination du papillotement d'interlignage lors de l'affichage simultané de symboles graphiques et d'une image de télévision sur un écran d'affichage en utilisant un signal de suppression (fast-blanking FB) qui, pour la durée de ce signal, supprime le signal de télévision et surimprime le symbole graphique pour l'affichage sur l'écran, comprenant un amplificateur de déviation supplémentaire (1 à 6) pour la déviation verticale supplémentaire du faisceau électronique dans le tube cathodique (9), pour l'essentiel de la largeur d'une ligne, pour la durée d'une trame, l'amplificateur de déviation (1 à 6) alimentant une bobine de déviation verticale additionnelle (7) de faible inductance, caractérisé en ce que l'amplificateur de déviation (1 à 6) n'est rendu actif que pendant la présence du signal de suppression (fast-blanking FB), le point de fonctionnement de l'amplificateur de déviation (1 à 6) étant réglé de façon à ce que les transistors utilisés (1, 5) ne soient pas commandés à saturation.

2. Dispositif selon la revendication 1, caractérisé en ce que l'amplificateur de déviation supplémentaire (1 à 6) servant à diminuer l'inductance des conducteurs est disposé très près de la bobine de déviation additionnelle (7).

3. Dispositif selon la revendication 1, caractérisé en ce que l'amplificateur de déviation supplémentaire (1 à 6) est disposé sur la platine (8) portant l'embase de connexion du tube cathodique.

4. Dispositif selon la revendication 1, caractérisé en ce que la bobine de déviation additionnelle (7) est constituée par une bobine imprimée sur une feuille placée autour du col du tube cathodique.

5. Dispositif selon l'une des revendications 1 à 4, caractérisé en ce qu'il comporte un circuit à coïncidence qui élabore la grandeur de commande pour la bobine additionnelle (7) à partir de la coïncidence entre une impulsion de suppression (fast-blanking), transmise en même temps que le signal de symboles graphiques et un signal de trame.

6. Dispositif selon la revendication 5, caractérisé en ce que le grandeur de commande pour la bobine additionnelle (7) estfournie par un amplificateur de déviation qui est desinhibé ou activé lorsqu'il y a coïncidence.

## Claims

1. Device for removing inter-line flicker during the display of graphic characters on an image reproduction screen together with a television picture, using a blank-out signal (fast-blanking FB) which forthe duration of this signal blanks outthe television signal and blanks in the graphic character for reproduction on the screen, with an additional deflection amplifier (1-6) for the additional vertical deflection of the electron beams in the television tube (9) by substantially one line width during the period of a field, where the deflection amplifier (1-6) feeds an additional vertical deflection winding (7) of low inductance, characterised in thatthe deflection amplifier (1-6) is actively connected only during the presence of the fast-blanking-signal (FB), and the working point of the deflection amplifier (1-6) is setso that the transistors (1, 5) used are not driven up to saturation.

2. Device according to claim 1, characterised in that the additional deflection amplifier (1-6) for reducing lead inductance is located physicallyvery close to the additional deflection winding (7).

3. Device according to claim 1, characterised in that the additional deflection amplifier (1-6) is arranged on the television tube holding panel (8).

4. Device according to claim 1, characterised in that the additional deflection winding (7) consists of a coil of film or foil laid around the neck of the television tube.

5. Device according to any one of claims 1 to 5, characterised in that a coincidence circuit is provided which generates the control variable for the additional winding (7) from the coincidence of a field identifying signal and a blank-out pulse (fast-blanking) transmitted together with the signal of the graphical characters.

6. Device according to claim 6, characterised in that the control variable forthe additional winding (7) is supplied by a deflection amplifier which is triggered or activated in the event of coincidence.
